# EUROPÄISCHE PATENTSCHRIFT

(11) **EP 0 874 966 B1**
(45) Veröffentlichungstag und Bekanntmachung des Hinweises auf die Patenterteilung: **11.10.2000**
(21) Anmeldenummer: 97906991.1
(22) Anmeldetag: 09.01.1997
(51) Int. Cl.: F22B 37/44, F16K 11/22

(54) **DAMPFLEITUNG**
STEAM LINE
CONDUITE DE VAPEUR

(30) Priorität: 19.01.1996 DE 19601886
(43) Veröffentlichungstag der Anmeldung: 04.11.1998
(73) Patentinhaber: SIEMENS AKTIENGESELLSCHAFT, 80333 München (DE)
(72) Erfinder: CONRADS, Hermann-Josef, D-91074 Herzogenaurach (DE); LAURER, Erwin, D-91096 Möhrendorf (DE); MODEL, Jürgen, D-91056 Erlangen (DE); SCHILLING, Rainer, D-91056 Erlangen (DE); SEITER, Michael, D-90571 Schwaig (DE)
(86) Internationale Anmeldenummer: DE9700028
(87) Internationale Veröffentlichungsnummer: WO9726484

(56) Entgegenhaltungen:
- DE-A- 2 708 642
- FR-A- 2 259 420
- FR-A- 2 317 736

## Beschreibung

Die Erfindung betrifft eine durch eine Wand führende Dampfleitung in einem Dampfkraftwerk, insbesondere in einem Kernkraftwerk, die mit der Wand einen Festpunkt für Kraft- und Momenteinleitung bildet, wobei am Festpunkt mit der Dampfleitung ohne Zwischenschaltung eines Hochdruckrohres ein Hauptventil verbunden ist und am Gehäuse des Hauptventils Satellitenventile, die kleinere Nennweiten als das Hauptventil haben,ohne Zwischenschaltung von Hochdruckrohren und ohne Abstützungen befestigt sind.

Eine solche Dampfleitung ist aus der DE 27 08 642 C3 bekannt. Diese Dampfleitung ist durch die Wand einer Sicherheitshülle eines Kernkraftwerkes hindurchgeführt. Sie geht innerhalb der Sicherheitshülle von einem Dampferzeuger aus. In der Durchführung durch die Wand bildet die Dampfleitung mit der Wand einen Festpunkt. Dazu ist unter anderem ein konischer Stützkörper vorhanden. Dieser Festpunkt dient dazu, Kräfte und Momente von der Dampfleitung in die Wand einzuleiten, so daß Beschädigungen der Dampfleitung vermieden werden.

In der DE 27 08 642 C3 ist die mit der FR 2 259 420 korrespondierende deutsche Patentschrift zitiert. Die dort gezeigten drei Armaturen sind in einer Reihe hintereinander angeordnet, so daß die Durchlässe ein gerades Rohr bilden. Eine solche geradlinige Anordnung kann, wenn sie nicht mit Stützen versehen ist, mechanisch in Schwingungen geraten. Eine Lösung dieses Problems ist bereits in der DE 27 08 642 C3 aufgezeigt.

Aus der DE 27 08 642 C3 ist bekannt, daß außerhalb der Wand direkt mit dem Festpunkt das Gehäuse eines Hauptventils verbunden ist. Mit diesem Gehäuse sind unmittelbar die Gehäuse mehrerer anderer Ventile verbunden. Diese anderen Ventile können Satellitenventile genannt werden, da sie auf Kreisen um den Mittelpunkt des Hauptventils angeordnet sind. Jedes Satellitenventil steht unmittelbar ohne Zwischenschaltung eines Rohrstückes mit dem Hauptventil in Verbindung. Die Nennweite eines Satellitenventils ist dabei kleiner als die Nennweite des Hauptventils.

Durch diese sogenannte Satellitenanordnung von Ventilen an der Dampfleitung werden die Kräfte und Momente, die auf die Satellitenventile einwirken, am genannten Festpunkt in die Wand eingetragen. Es sind keine zusätzlichen Abstützungen notwendig.

Bisher war es üblich, erforderliche zusätzliche Ventile, die am Gehäuse des Hauptventils keinen Platz finden, separat zu lagern. Dazu waren eigene Abstützungen für diese zusätzlichen Ventile erforderlich. Darüber hinaus mußten Vorkehrungen getroffen werden, daß notwendige Leitungen zwischen Ventilen, die am Festpunkt abgestützt sind einerseits und zusätzliche Ventilen andererseits durch eingeleitete Kräfte und Momente nicht beschädigt werden können.

Der Erfindung lag die Aufgabe zu Grunde, eine Dampfleitung anzugeben, bei der auch für solche zusätzlichen Ventile keine besonderen Vorrichtungen zum Abstützen notwendig sind.

Die Aufgabe wird nach der Erfindung dadurch gelöst, daß am Gehäuse eines Satellitenventils mindestens ein zusätzliches Ventil mit seinem Gehäuse ohne Zwischenschaltung eines Hochdruckrohres und ohne Abstützung befestigt ist.

Es hat sich überraschenderweise herausgestellt, daß auch bei einer Ventilanordnung, bei der die bekannte Satellitenanordnung durch zusätzliche Ventile an den Satellitenventilen in der geschilderten Weise ergänzt ist, einwirkende Kräfte und Momente problemlos am vorhandenen Festpunkt in die Wand eingetragen werden können. Damit wird der Vorteil erzielt, daß eine deutlich größere Anzahl Ventile als bisher an einem Festpunkt gehalten werden kann. Man kommt ohne aufwendige zusätzliche schwingungssichere Abstützungen aus.

Beispielsweise bilden die Gehäuse mehrerer zusätzlicher Ventile eine Reihe und nur das Gehäuse des ersten zusätzlichen Ventils in der Reihe ist am Gehäuse eines Satellitenventils befestigt. Damit wird der Vorteil erzielt, daß noch mehr zusätzliche Ventile als sonst mit einem Satellitenventil ohne Zwischenschaltung eines Hochdruckrohres verbunden werden können.

Es kann auch am Gehäuse eines zusätzlichen Ventils mindestens ein ergänzendes Ventil mit seinem Gehäuse ohne Zwischenschaltung eines Hochdruckrohres und ohne Abstützung befestigt sein. Ebenso kann aus ergänzenden Ventilen eine Reihe gebildet und diese an einem Gehäuse eines zusätzlichen Ventils befestigt sein. Die Anordnung und die Befestigung sind dabei analog zur Reihe aus zusätzlichen Ventilen ausgeführt.

Mit der Dampfleitung nach der Erfindung wird der Vorteil erzielt, daß alle mit einer solchen Dampfleitung verbundenen Ventile an nur einem Festpunkt in der Wand sicher gehalten werden können. Kräfte und Momente, die auf die Ventilgruppe einwirken, werden vorteilhafterweise an nur einem Festpunkt in die Wand eingeleitet.

Die Dampfleitung nach der Erfindung zusammen mit der mit ihr in Verbindung stehenden Ventilanordung wird an Hand der Zeichnung näher erläutert:
- FIG 1: zeigt eine Draufsicht auf die Anordnung
- FIG 2: zeigt einen Längsschnitt entlang der Linie A bis B in FIG 1

Die Zeichnung zeigt eine Dampfleitung 1, die von einem nicht gezeigten Dampferzeuger kommend durch eine Wand 2 der Sicherheitshülle eines Kernkraftwerkes hindurchgeführt ist. Zur Bildung eines Festpunktes in der Durchführung durch die Wand 2 ist ein konischer Stützkörper 3 vorhanden, durch den die Dampfleitung 1 in der Durchführung an der Wand 2 abgestützt ist. Am Festpunkt werden Kräfte und Momente, die auf die Dampfleitung 1 einwirken, in die Wand 2 eingetragen. Unmittelbar an der Durchführung ist am Festpunkt mit der Dampfleitung 1 ohne Zwischenschaltung eines Hochdruckrohres das Gehäuse eines Hauptventiles 4 verbunden. Mit dem Gehäuse dieses Hauptventiles 4 sind ebenfalls ohne Zwischenschaltung eines Hochdruckrohres die Gehäuse von Satellitenventilen 5 bis 7 verbunden. Die Mittelpunkte der Satellitenventile 5 bis 7 liegen auf Kreisen um den Mittelpunkt des Hauptventils 4.

Falls für zusätzliche noch notwendige Ventile kein Platz mehr am Gehäuse des Hauptventiles 4 vorhanden sein sollte, ist bei der Dampfleitung nach der Erfindung am Gehäuse eines Satellitenventiles 5 bis 7, mindestens ein zusätzliches Ventil 8, 9 ohne Zwischenschaltung eines Hochdruckrohres und ohne Unterstützung befestigt.

Es können auch mehrere zusätzliche Ventile eine Reihe bildend aneinander aufgereiht und ihre Gehäuse miteinander verbunden sein. Dabei ist das Gehäuse des ersten zusätzlichen Ventiles aus dieser Reihe ohne Zwischenschaltung eines Hochdruckrohres am Gehäuse eines Satellitenventiles 5 bis 7, befestigt. Es können eine oder mehrere solcher Reihen an jedem Satellitenventil 5, 6 befestigt sein.

Es ist sogar möglich, daß mindestens ein ergänzendes Ventil und/oder ein oder mehrere Reihen aus ergänzenden Ventilen, die in gleicher Weise wie zusätzliche Ventile miteinander verbunden sein können, am Gehäuse eines zusätzlichen Ventils 8, 9 befestigt sind.

Die gesamte gezeigte Ventilanordnung ermöglicht es, daß auf sie einwirkende Kräfte und Momente über den gezeigten Festpunkt in die Wand 2 eingetragen werden.

## Patentansprüche

1. Durch eine Wand (2) führende Dampfleitung (1) in einem Dampfkraftwerk, insbesondere in einem Kernkraftwerk, die mit der Wand (2) einen Festpunkt für Kraft- und Momenteinleitung bildet, wobei am Festpunkt mit der Dampfleitung (1) ohne Zwischenschaltung eines Hochdruckrohres ein Hauptventil (4) verbunden ist und am Gehäuse des Hauptventils (4) Satellitenventile (5 bis 7), die kleinere Nennweiten als das Hauptventil (4) haben, ohne Zwischenschaltung von Hochdruckrohren und ohne Abstützungen befestigt sind,
**dadurch gekennzeichnet**, daß am Gehäuse eines Satellitenventils (5 bis 7) mindestens ein zusätzliches Ventil (8, 9) mit seinem Gehäuse ohne Zwischenschaltung eines Hochdruckrohres und ohne Abstützung befestigt ist.

2. Durch eine Wand (2) führende Dampfleitung (1) nach Anspruch 1,
**dadurch gekennzeichnet,** daß Gehäuse mehrerer zusätzlicher Ventile eine Reihe bildend aneinander aufgereiht sind und daß das Gehäuse des ersten zusätzlichen Ventils der Reihe ohne Zwischenschaltung eines Hochdruckrohres am Gehäuse eines Satellitenventils (5 bis 7) befestigt ist.

3. Durch eine Wand (2) führende Dampfleitung (1) nach einem der Ansprüche 1 oder 2,
**dadurch gekennzeichnet,** daß am Gehäuse eines zusätzlichen Ventils (8, 9) mindestens ein ergänzendes Ventil mit seinem Gehäuse ohne Zwischenschaltung eines Hochdruckrohres und ohne Abstützung befestigt ist.

4. Durch eine Wand (2) führende Dampfleitung (1) nach Anspruch 3,
**dadurch gekennzeichnet**, daß Gehäuse mehrerer ergänzender Ventile eine Reihe bildend aneinander aufgereiht sind und daß das Gehäuse des ersten ergänzenden Ventils der Reihe ohne Zwischenschaltung eines Hochdruckrohres am Gehäuse eines zusätzlichen Ventils (8, 9) befestigt ist.

## Claims

1. Steam conduit (1) leading through a wall (2), in a steam power station, in particular in a nuclear power station, the said steam conduit forming with the wall (2) a fixed point for the introduction of forces and moments, a main valve (4) being connected to the steam conduit (1) at the fixed point, without a high-pressure pipe being interposed, and satellite valves (5 to 7), which have smaller nominal widths than the main valve (4), being fastened to the housing of the main valve (4), without high-pressure pipes being interposed and without supports, characterized in that at least one additional valve (8, 9) is fastened by means of its housing to the housing of a satellite valve (5 to 7), without a high-pressure pipe being interposed and without any support.

2. Steam conduit (1) leading through a wall (2) according to Claim 1, characterized in that housings of a plurality of additional valves are lined up with one another to form a row, and in that the housing of the first additional valve of the row is fastened to the housing of a satellite valve (5 to 7), without a high-pressure pipe being interposed.

3. Steam conduit (1) leading through a wall (2) according to one of Claims 1 or 2, characterized in that at least one supplementary valve is fastened by means of its housing to the housing of an additional valve (8, 9), without a high-pressure pipe being interposed and without any support.

4. Steam conduit (1) leading through a wall (2) according to Claim 3, characterized in that the housings of a plurality of supplementary valves are lined up with one another to form a row, and in that the housing of the first supplementary valve of the row is fastened to the housing of an additional valve (8, 9), without a high-pressure pipe being interposed.

## Revendications

1. Conduite de vapeur (1) traversant un mur (2) d'une centrale thermique à vapeur, notamment d'une centrale nucléaire, qui forme avec le mur (2) un point de fixation pour introduire une force et un moment d'une force, dans laquelle une soupape principale (4) est reliée au point de fixation avec la conduite de vapeur (1) sans insertion d'un tube haute pression et au corps de la soupape principale (4) sont fixées des soupapes satellites (5 à 7) ayant des diamètres nominaux plus petits que la soupape principale (4), sans insertion de tubes haute pression et sans supports, caractérisée en ce qu'au corps d'une soupape satellite (5 à 7) est fixée au moins une soupape supplémentaire (8, 9) avec son corps sans insertion d'un tube haute pression et sans support.

2. Conduite de vapeur (1) traversant un mur (2) selon la revendication 1, caractérisée en ce que des corps de plusieurs soupapes supplémentaires sont alignés en formant une série et en ce que le corps de la première soupape supplémentaire de la série est fixé au corps d'une soupape satellite (5 à 7) sans insertion d'un tube haute pression.

3. Conduite de vapeur (1) traversant un mur (2) selon l'une des revendications 1 ou 2, caractérisée en ce qu'au corps d'une soupape supplémentaire (8, 9) est fixée au moins une soupape complémentaire avec son corps sans insertion d'un tube haute pression et sans support.

4. Conduite de vapeur (1) traversant un mur (2) selon la revendication 3, caractérisée en ce que des corps de plusieurs soupapes complémentaires sont alignés en formant une série et en ce que le corps de la première soupape complémentaire de la série est fixé sans insertion d'un tube haute pression au corps d'une soupape supplémentaire (8, 9).
